# EUROPÄISCHE PATENTSCHRIFT

(11) **EP 1 525 576 B1**
(45) Veröffentlichungstag und Bekanntmachung des Hinweises auf die Patenterteilung: **27.05.2009**
(21) Anmeldenummer: 03766165.9
(22) Anmeldetag: 14.07.2003
(51) Int. Cl.: G10L 11/00

(54) **VORRICHTUNG UND VERFAHREN ZUM ERZEUGEN EINER KOMPLEXEN SPEKTRALDARSTELLUNG EINES ZEITDISKRETEN SIGNALS**
ARRANGEMENT AND METHOD FOR THE GENERATION OF A COMPLEX SPECTRAL REPRESENTATION OF A TIME-DISCRETE SIGNAL
DISPOSITIF ET PROCEDE PERMETTANT DE GENERER UNE REPRESENTATION SPECTRALE COMPLEXE D'UN SIGNAL A VALEURS DISCRETES EN TEMPS

(30) Priorität: 26.07.2002 DE 10234130
(43) Veröffentlichungstag der Anmeldung: 27.04.2005
(73) Patentinhaber: Fraunhofer-Gesellschaft zur Förderung der angewandten Forschung e.V., 80686 München (DE)
(72) Erfinder: EDLER, Bernd, 30419 Hannover (DE); GEYERSBERGER, Stefan, 97076 Würzburg (DE)
(74) Vertreter: Schoppe, Fritz
(86) Internationale Anmeldenummer: PCT/EP2003/007608
(87) Internationale Veröffentlichungsnummer: WO 2004/013839

(56) Entgegenhaltungen:
- US-A- 5 890 106
- MALVAR H: "A modulated complex lapped transform and its applications to audio processing" ACOUSTICS, SPEECH, AND SIGNAL PROCESSING, 1999. PROCEEDINGS., 1999 IEEE INTERNATIONAL CONFERENCE ON PHOENIX, AZ, USA 15-19 MARCH 1999, PISCATAWAY, NJ, USA,IEEE, US, 15. März 1999 (1999-03-15), Seiten 1421-1424, XP010328336 ISBN: 0-7803-5041-3
- VINTON M S ET AL: "Scalable and progressive audio codec" 2001 IEEE INTERNATIONAL CONFERENCE ON ACOUSTICS, SPEECH, AND SIGNAL PROCESSING. PROCEEDINGS (CAT. NO.01CH37221), 2001 IEEE INTERNATIONAL CONFERENCE ON ACOUSTICS, SPEECH, AND SIGNAL PROCESSING. PROCEEDINGS, SALT LAKE CITY, UT, USA, 7-11 MAY 2001, Seiten 3277-3280 vol.5, XP002263951 2001, Piscataway, NJ, USA, IEEE, USA ISBN: 0-7803-7041-4 in der Anmeldung erwähnt
- BERG A P ET AL: "A survey of mixed transform techniques for speech and image coding" CIRCUITS AND SYSTEMS, 1999. ISCAS '99. PROCEEDINGS OF THE 1999 IEEE INTERNATIONAL SYMPOSIUM ON ORLANDO, FL, USA 30 MAY-2 JUNE 1999, PISCATAWAY, NJ, USA,IEEE, US, 30. Mai 1999 (1999-05-30), Seiten 106-109, XP010341151 ISBN: 0-7803-5471-0

## Beschreibung

Die vorliegende Erfindung bezieht sich auf Zeit-Frequenz-Umsetzungsalgorithmen und insbesondere auf solche Algorithmen in Verbindung mit Audiokompressionskonzepten.

Für einige Anwendungen bei der Codierung zu Zwecken der Datenkompression und insbesondere bei der Audiocodierung ist eine Darstellung reellwertiger zeitdiskreter Signale in Form von komplexwertigen Spektralkomponenten notwendig. Ein komplexer Spezialkoeffizient kann durch einen ersten und einen zweiten Teilspektralkoeffizient dargestellt werden, wobei je nach Wunsch der erste Teilspektralkoeffizient der Realteil und zweite Teilspektralkoeffizient der Imaginärteil sind. Alternativ kann der komplexe Spektralkoeffizient auch durch den Betrag als ersten Teilspektralkoeffizient und die Phase als zweiten Teilspektralkoeffizient dargestellt werden.

Solche komplexen Spektralkoeffizienten werden auch in Vinton et al: "Scalable and progressive audio codec", 2001 IEEE Int. Conf. on Acoustics, Speech, and Signal Processing, pp. 3277-3280, vol. 5, verwendet.

Insbesondere bei der Audiocodierung werden oft reellwertige Transformationsverfahren eingesetzt, wie z. B. die bekannte MDCT, die in "Analysis/Synthesis Filter Bank Design Based on Time Domain Aliasing Cancellation", J. Princen, A. Bradley, IEEE Trans. Acoust., Speech, and Signal Processing 34, S. 1153 - 1161, 1986, beschrieben ist. Es besteht z. B. innerhalb des psychoakustischen Modells der Bedarf nach einem komplexen Spektrum. Hierzu wird auf das psychoakustische Modell in Annex D.2.4 des Standards ISO/IEC 11172-3 verwiesen, der auch als MPEG1-Standard bezeichnet wird. Bei bestimmten Anwendungen läuft parallel zur eigentlichen MDCT-Transformation (MDCT = modifizierte diskrete Cosinustransformation) eine komplexe diskrete Fourier-Transformation mit, um psychoakustische Parameter zu berechnen, wie z. B. die psychoakustische Maskierungsschwelle.

Bei dieser diskreten Fourier-Transformation (DFT) wird das Eingangssignal zunächst mittels Multiplikation mit zeitlich gegeneinander versetzten Fensterfunktionen in Blöcke einer vorgegebenen Länge unterteilt. Jeder dieser Blöcke wird anschließend durch Anwendung der DFT in eine Spektraldarstellung überführt. Beinhalten die verwendeten Blöcke jeweils L Abtastwerte, d. h. beträgt die Fensterlänge L, so läßt sich der Ausgang der DFT wiederum in Form von insgesamt L Werten (Real- und die Imaginärteile oder Betrags- und Phasenwerte) vollständig beschreiben. Wenn beispielsweise das Eingangssignal reell ist, ergeben sich L/2 komplexe Werte. Bei der Verwendung geeigneter Fensterfunktionen kann aus dieser Darstellung mit Hilfe einer inversen DFT das Eingangssignal wieder rekonstruiert werden.

Dieser Ansatz unterliegt jedoch einigen Einschränkungen. So ist beispielsweise eine kritische Abtastung nur möglich, wenn sich aufeinanderfolgende Fenster nicht überlappen. Andernfalls wären nämlich bei einem zeitlichen Versatz von N < L Werten für jeweils N neue Eingangswerte der DFT L Werte in der Spektraldarstellung zu übertragen, was insbesondere bei Datenkompressionsverfahren unerwünscht ist.

Die Verwendung nicht-überlappender Fensterfunktionen bedeutet jedoch eine starke Einschränkung der erzielbaren Güte der Spektralzerlegung, wobei insbesondere die Trennung unterschiedlicher Frequenzbänder zu nennen ist.

Eine bessere Bandtrennung läßt sich dagegen mit reellwertigen Transformationen mit überlappenden Fensterfunktionen erzielen. Eine besondere Klasse dieser Transformationen stellen die sogenannten modulierten Filterbänke dar, die sich durch die Möglichkeit einer effizienten Implementierung auszeichnen. Unter diesen modulierten Filterbänken hat sich als Sonderform die modifizierte diskrete Cosinustransformation (MDCT) durchgesetzt, bei der die Fensterlänge L aufgrund unterschiedlicher Überlappungsgrade Werte zwischen N und 2N - 1 annehmen kann.

Fig. 6 zeigt die Zerlegung eines zeitdiskreten Eingangssignals x(n) in die Spektralkomponenten u_{k,m}, wobei m den zeitlichen Blockindex darstellt, also den Zeitindex nach der Abtastratenreduktion, während k der Frequenzindex oder Teilband-Index ist. Die Abtastfrequenzen sind in allen Teilbändern gleich, d. h. die Original-Abtastfrequenz ist um den Faktor N reduziert. Die in Fig. 6 dargestellte Filterbank mit Filtern 60 und nachgeschalteten Downsampling-Elementen 62 liefert eine gleichförmige Bandaufteilung.

Bei einer modulierten Filterbank entstehen die einzelnen Teilbandfilter durch Multiplikation einer Prototyp-Impulsantwort h_{P}(n) mit einer teilbandspezifischen Modulationsfunktion, wobei für die MDCT und ähnliche Transformationen folgende Vorschrift verwendet wird: ${h}_{k} \left(n\right) = {h}_{P} \left(n\right) ⁢ cos \left(\frac{π}{N}⁢\left(n-\frac{N}{2}+\frac{1}{2}\right)⁢\left(k+\frac{1}{2}\right)\right)$

Die obige Transformationsvorschrift kann auch von der obigen Gleichung abweichen, z. B. wenn die Sinusfunktion anstatt der Cosinusfunktion verwendet wird, oder wenn anstelle von "-N/2" "+N/2" verwendet wird. Auch der Einsatz mit der später erwähnten abwechselnden MDCT/MDST (bei Verwendung von k anstelle von k+1/2) ist denkbar.

In der oben stehenden Gleichung stellt h_{P}(n) die Prototyp-Impulsantwort dar. hₖ(n) ist die Filter-Impulsantwort für das Filter, das dem Teilband k zugeordnet ist. n ist der Zählindex des zeitdiskreten Eingangssignals x(n), während N die Anzahl der Spektralkoeffizienten angibt.

Die Ausgangswerte einer reellwertigen Transformation, wie z. B. der MDCT, die bekanntlich nicht energieerhaltend ist, sind jedoch nur bedingt für Anwendungen einsetzbar, die komplexwertige Spektralkomponenten erfordern. Verwendet man beispielsweise die Beträge der reellen Ausgangswerte als Näherung für die Beträge komplexwertiger Spektralkomponenten in den entsprechenden Frequenzbereichen, so ergeben sich selbst bei sinusförmigen Eingangssignalen konstanter Amplitude starke Schwankungen. Eine derartige Vorgehensweise liefert demnach nur schlechte Näherungen für Kurzzeit-Betragsspektren des Eingangssignals.

In der Fachveröffentlichung "A Scalable and Progressive Audio Codec", Vinton und Atlas, IEEE ICASSP 2001, 7.-11. Mai 2001, Salt Lake City, ist ein Audiocodierer mit einem Transformationsalgorithmus dargestellt, der aus einer Basistransformation und einer zweiten Transformation besteht. Das Eingangssignal wird durch eine Kaiser-Bessel-Fensterfunktion gefenstert, um zeitlich aufeinanderfolgende Blöcke von Abtastwerten zu erzeugen. Die Blöcke von Eingangswerten werden dann entweder mittels einer modifizierten diskreten Cosinustransformation (MDCT) oder mittels einer modifizierten diskreten Sinustransformation (MDST) abhängig von einem Verschiebungsindex transformiert. Dieser Basistransformationsprozeß entspricht im wesentlichen der TDAC-Filterbank, die in der zitierten Fachveröffentlichung von Princen und Bradley beschrieben ist. Hierauf werden zwei zeitlich benachbarte Blöcke von Spektralkoeffizienten in eine einzige komplexe Transformation kombiniert, derart, daß der MDCT-Block die Realteile von komplexen Spektralkoeffizienten darstellt, während der zeitlich aufeinanderfolgende MDST-Block die zugehörigen Imaginärteile der komplexen Spektralkoeffizienten darstellt. Hieraus wird eine Zeit-Frequenz-Verteilung des Betrags des komplexen Spektrums erzeugt, wobei eine zweidimensionale Betragsverteilung über der Zeit in jedem Frequenzband gefenstert wird, und zwar wieder mit 50% überlappenden Fensterfunktionen. Hierauf wird mittels der zweiten Transformation eine Betragsmatrix berechnet. Die Phaseninformationen werden der zweiten Transformation nicht unterzogen.

Die abwechselnde Verwendung der Ausgangswerte einer MDCT als Real- und Imaginärteil wird auch in der Fachveröffentlichung "MDCT Filter Banks with Perfect Reconstruction", Karp und Fliege, Proc. IEEE ISCAS 1995, Seattle, WA, als "MDFT" eingeführt.

Es wurde herausgefunden, daß auch diese Approximation eines komplexen Spektrums aus einer reellwertigen Spektraldarstellung des zeitdiskreten Eingangssignals dahingehend problematisch ist, daß für Töne bestimmter Frequenzen keine angemessene Betragsdarstellung gewonnen werden kann. Somit ist auch bei dieser Transformation die Bestimmung von Kurzzeit-Betragsspektren nur bedingt möglich.

Die Aufgabe der vorliegenden Erfindung besteht darin, ein verbessertes Konzept zum Erzeugen einer komplexen Spektraldarstellung eines zeitdiskreten Signals zu schaffen.

Diese Aufgabe wird durch eine Vorrichtung zum Erzeugen einer komplexen Spektraldarstellung nach Patentanspruch 1, ein Verfahren zum Erzeugen einer komplexen Spektraldarstellung nach Patentanspruch 18, eine Vorrichtung zum Codieren eines zeitdiskreten Signals nach Patentanspruch 19, ein Verfahren zum Codieren eines zeitdiskreten Signals nach Patentanspruch 20, eine Vorrichtung zum Erzeugen einer reellen Spektraldarstellung nach Patentanspruch 21, ein Verfahren zum Erzeugen einer reellen Spektraldarstellung nach Patentanspruch 22 oder durch ein Computer-Programm nach Patentanspruch 23 gelöst.

Der vorliegenden Erfindung liegt die Erkenntnis zugrunde, daß eine gute Approximation für eine Spektraldarstellung eines zeitdiskreten Signals aus einer blockweisen reellwertigen Spektraldarstellung des zeitdiskreten Signals ermittelt werden kann, indem ein erster Teilspektralkoeffizient und/oder ein zweiter Teilspektralkoeffizient dadurch berechnet wird, daß zumindest zwei reelle Spektralkoeffizienten kombiniert werden. Damit wird z. B. der Realteil/oder der Imaginärteil eines approximierten komplexen Spektralkoeffizienten für einen bestimmten Frequenzindex durch Kombination von zwei oder mehr reellen Spektralkoeffizienten vorzugsweise in zeitlicher und/oder frequenzmäßiger Nähe zu dem zu berechnenden komplexen Spektralkoeffizienten erhalten. Vorzugsweise ist die Kombination eine Linearkombination, wobei ferner die zu kombinierenden reellen Spektralkoeffizienten vor der Linearkombination, d. h. einer Addition oder Subtraktion, mit konstanten Gewichtungsfaktoren gewichtet werden können.

An dieser Stelle sei darauf hingewiesen, daß eine Linearkombination eine Addition oder Subtraktion verschiedener Linearkombinationspartner ist, die mit Gewichtungsfaktoren vor der Linearkombination gewichtet sein können oder nicht. die Gewichtungsfaktoren können positive oder negative reelle Zahlen einschließlich Null sein.

Bei einem bevorzugten Ausführungsbeispiel der vorliegenden Erfindung sind die zwei oder mehr reellen Spektralkoeffizienten, die kombiniert werden, um einen komplexen Teilspektralkoeffizienten für einen Frequenzindex und einen (zeitlichen) Blockindex zu erhalten, in frequenzmäßiger und/oder zeitlicher Nähe angeordnet. In frequenzmäßiger Nähe befinden sich die reellen Spektralkoeffizienten mit einem um 1 höheren oder um 1 niedrigeren Frequenzindex aus dem aktuellen (zeitlichen) Block. Darüber hinaus befinden sich in zeitlicher Nähe die entsprechenden reellen Spektralkoeffizienten aus dem unmittelbar vorausgehenden zeitlichen Block oder dem unmittelbar nachfolgenden zeitlichen Block mit demselben Frequenzindex. In zeitlicher und frequenzmäßiger Nähe befinden sich ferner die reellen Spektralkoeffizienten des unmittelbar vorausgehenden oder unmittelbar folgenden zeitlichen Blocks mit einem Frequenzindex, der um einen Frequenzindex höher oder niedriger ist als der Frequenzindex des gerade berechneten Teilspektralkoeffizienten.

Vorzugsweise variiert die Kombinationsvorschrift zum Berechnen eines Teilspektralkoeffizienten abhängig davon, ob der Frequenzindex gerade oder ungerade ist.

Erfindungsgemäß wurde herausgefunden, daß eine Kombination von reellen Spektralkoeffizienten in zeitlicher und/oder frequenzmäßiger Nähe zu dem komplexen Spektralkoeffizienten, der bestimmt werden soll, eine gute Annäherung an einen erwünschten Frequenzgang der gesamten Anordnung aus der Einrichtung zum Erzeugen einer blockweisen reellwertigen Spektraldarstellung und der Einrichtung zum Nachverarbeiten der blockweisen reellwertigen Spektraldarstellung liefert, wobei der Frequenzgang - der üblicherweise einen Bandpasscharakter aufweist - für positive Frequenzen einen erwünschten Verlauf haben soll, und für negative Frequenzen möglichst klein bzw. gleich 0 sein soll. Ein solcher Frequenzgang ergibt sich durch das erfindungsgemäße Konzept und wird für viele Anwendungen als vorteilhaft angesehen.

Die Eigenschaften dieses Frequenzgangs können bei bevorzugten Ausführungsbeispielen z. B. durch geeignete Einstellung der Gewichtungsfaktoren oder aber durch entsprechende Modifikation der Fensterfunktionen der ersten Transformation zum Erzeugen der reellwertigen Spektralkoeffizienten manipuliert werden. Das System liefert somit viele Freiheitsgrade zur Anpassung an bestimmte Bedürfnisse, wobei insbesondere auch die Möglichkeit zu nennen ist, nicht nur zwei reelle Spektralkoeffizienten zu kombinieren, sondern auch mehr als zwei reelle Spektralkoeffizienten zu kombinieren, um eine noch bessere Approximation an einen gewünschten Frequenzgang der Gesamtanordnung zu erreichen.

Bevorzugte Ausführungsbeispiele der vorliegenden Erfindung werden nachfolgend Bezug nehmend auf die beiliegenden Zeichnungen detailliert erläutert. Es zeigen:
- Fig. 1: ein Blockschaltbild der erfindungsgemäßen Vorrichtung zum Erzeugen einer komplexen Spektraldarstellung;
- Fig. 2a: bis 2c eine Darstellung der einer Teilspektralkomponente für einen komplexen Spektralkoeffizient mit Frequenzindex k und Blockindex m benachbarten reellen Spektralkoeffizienten;
- Fig. 3: eine schematische Darstellung zur Berechnung komplexer Teilbandsignale mit einer reellwertigen Transformation T₁ und einer Nachverarbeitungstransformation T₂;
- Fig. 4: ein Blockschaltbild der erfindungsgemäßen Vorrichtung gemäß einem bevorzugten Ausführungsbeispiel der vorliegenden Erfindung mit kritischer Abtastung;
- Fig. 5: ein Blockschaltbild der erfindungsgemäßen Vorrichtung gemäß einem weiteren Ausführungsbeispiel der vorliegenden Erfindung ohne kritische Abtastung; und
- Fig. 6: eine bekannte reellwertige Filterbank mit gleichförmiger Bandaufteilung.

Fig. 1 zeigt eine Vorrichtung zum Erzeugen einer komplexen Spektraldarstellung eines zeitdiskreten Signals x(n). Das zeitdiskrete Signal x(n) wird in eine Einrichtung 10 zum Erzeugen einer blockweisen reellwertigen Spektraldarstellung des zeitdiskreten Signals eingespeist, wobei die Spektraldarstellung zeitlich aufeinanderfolgende Blöcke aufweist, wobei jeder Block einen Satz von Spektralkoeffizienten aufweist, wie es anhand der Fig. 2a bis 2b detaillierter erläutert wird. Am Ausgang der Einrichtung 10 liegt somit eine Folge von zeitlich aufeinanderfolgenden Blöcken von Spektralkoeffizienten vor, die aufgrund der Eigenschaft der Einrichtung 10 reellwertige Spektralkoeffizienten sind. Diese Folge von zeitlich aufeinanderfolgenden Blöcken von Spektralkoeffizienten wird in eine Einrichtung 12 zum Nachverarbeiten eingespeist, um eine blockweise komplexe approximierte Spektraldarstellung zu erhalten, die aufeinanderfolgende Blöcke aufweist, wobei jeder Block einen Satz von komplexen approximierten Spektralkoeffizienten aufweist, wobei ein komplexer approximierter Spektralkoeffizient durch einen ersten Teilspektralkoeffizient und einen zweiten Spektralkoeffizient darstellbar ist, wobei zumindest der erste oder der zweite Spektralkoeffizient durch eine Kombination von zumindest zwei reellen Spektralkoeffizienten ermittelt wird.

Die Fig. 2a bis 2c zeigen zusammen eine Folge von Blöcken von Beträgen von reellwertigen Spektralkoeffizienten, wie sie durch die Einrichtung 10 von Fig. 1 erzeugt werden. m stellt einen Blockindex dar, während k einen Frequenzindex darstellt. Fig. 2 zeigt einen entlang der Frequenzachse aufgetragenen Block von reellwertigen Spektralkoeffizienten zum Zeitpunkt bzw. Blockindex (m-1). Der Block von Spektralkoeffizienten umfaßt Spektralkoeffizienten u_{i,m-1}, wobei i ein Laufindex ist, während m-1 für den Blockindex steht. Insbesondere ist in Fig. 2a eine Spektrallinie mit dem Frequenzindex i = k sowie eine Spektralkomponente mit dem Frequenzindex i = (k-1) und i = (k+1) gezeigt.

Fig. 2b zeigt dieselbe Situation, nun jedoch für den zeitlich nachfolgenden Block m. Schließlich zeigt Fig. 2c wieder dieselbe Situation, nun jedoch für den Blockindex (m+1). Damit ergibt sich in der Folge der Fig. 2a, 2b, 2c ein zeitlicher Verlauf, der durch einen Pfeil 20 in den Fig. 2a bis 2c symbolisiert ist.

Fig. 3 zeigt eine alternative Darstellung der Vorrichtung zum Erzeugen einer komplexen Spektraldarstellung, wobei das zeitdiskrete Eingangssignal x(n) in der Einrichtung 10 zum Erzeugen einer blockweisen reellen Spektraldarstellung eingespeist wird, die in Fig. 3 mit T₁ bezeichnet ist. Es sei darauf hingewiesen, daß es sich hier um eine erste Umsetzung des Zeitsignals, das gefenstert worden ist, um blockweise vorzuliegen, in eine spektrale Darstellung am Ausgang der Einrichtung 10 handelt. Fig. 3 zeigt eine Momentaufnahme zum Zeitpunkt bzw. Blockindex m, bezieht sich also auf Fig. 2b, die vorstehend beschrieben worden ist. Die Ausgangswerte der Einrichtung 10, also die reellwertigen Spektralkoeffizienten, die beispielsweise MDCT-Koeffizienten sein können, werden in die Einrichtung 12 zum Nachverarbeiten eingespeist, um ausgangsseitig ein komplexes Spektrum zu erhalten, das für jeden Frequenzindex k einen ersten Teilspektralkoeffizienten p_{k,m} und einen zweiten Teilspektralkoeffizienten q_{k,m} umfaßt, wobei p_{k,m} der Realteil und q_{k,m} der Imaginärteil des komplexen Spektralkoeffizienten für den Frequenzindex k sind, wobei m den Blockindex bezeichnet.

Erfindungsgemäß werden somit zur Erzeugung komplexwertiger Spektralkomponenten reellwertige Transformationen in Form von modulierten Filterbänken für die eigentliche Spektralzerlegung eingesetzt. Es werden nunmehr reelle Spektralkoeffizienten aus zeitlich aufeinanderfolgenden und/oder spektral benachbarten Ausgangswerten der reellwertigen Transformation verwendet, die in Fig. 3 mit T₁ bzw. 10 bezeichnet ist. Aus diesen wird beispielhaft ein Real- und ein Imaginärteil p, q für einen bestimmten Frequenzindex und für einen bestimmten (zeitlichen) Blockindex gebildet. Alternativ könnten selbstverständlich auch Betrag und Phase erzeugt werden. Hierbei können besondere Phasenbeziehungen der Modulationsfunktionen ausgenutzt werden, die einer modulierten Filterbank zugrunde liegen.

Bei einem bevorzugten Ausführungsbeispiel ist die Operation T₂ bzw. 12, die der ersten Transformation nachgeschaltet ist, wiederum eine invertierbare, kritisch abgetastete Transformation. Damit ergibt sich ein Gesamtsystem, welches ebenfalls die Eigenschaft der kritischen Abtastung aufweist und gleichzeitig eine Rekonstruktion aus den gewonnenen Spektralkomponenten ermöglicht.

T₂ ist nun eine zweidimensionale Transformation, da bei dem bevorzugten Ausführungsbeispiel der vorliegenden Erfindung sowohl zeitlich benachbarte als auch frequenzmäßig benachbarte reellwertige Spektralkoeffizienten kombiniert werden, d. h. da sich ihre Eingangswerte entlang der Zeit- und der Frequenzachse erstrecken, wie es anhand der Fig. 2a bis 2c dargestellt worden ist. Da aus jeder Transformations-Operation unter Verwendung der Einrichtung 12 jeweils ein Real- und ein Imaginärteil entsteht, ist für eine kritische Abtastung nur für jede zweite Abtastposition der Zeit/Frequenz-Ebene ein Wertepaar zu berechnen. Dies wird bei einem bevorzugten Ausführungsbeispiel der vorliegenden Erfindung durch Abtastratenreduktion entlang der Zeitachse, d. h. Berechnung nur für jeden zweiten Block der ersten Transformation T₁ erreicht. Alternativ wird dies durch Abtastratenreduktion entlang der Frequenzachse, d. h. Berechnung nur für jedes zweite Teilband i der ersten Transformation, erreicht. Wieder alternativ wird dies versetzt, d. h. in Form eines Schachbrett-Musters, bei dem abwechselnd jeder zweite Block und jedes zweite Band verwendet werden, erreicht.

Die Transformationskoeffizienten der zweiten Transformation, mit denen die Ausgangswerte von T₁ vor ihrer Summation jeweils gewichtet werden, also die Gewichtungsfaktoren, erfüllen vorzugsweise die Bedingungen für die exakte Rekonstruktion gemäß dem jeweiligen Abtastschema. Das erfindungsgemäße System enthält eine Anzahl von Freiheitsgraden, die für eine Optimierung der Eigenschaften des Gesamtsystems, d. h. für die Optimierung des Frequenzgangs des Gesamtsystems als komplexe Filterbank, genutzt werden können.

Es sei ferner darauf hingewiesen, daß für manche Anwendungen die kritische Abtastung nicht zwingend erforderlich ist. Dies kann z. B. der Fall sein bei einer Nachverarbeitung der decodierten aber noch nicht in den Zeitbereich zurücktransformierten Signale in einem Audiodecodierer. In diesem Fall hat man einen höheren Freiheitsgrad bei der Wahl der Transformationskoeffizienten in T₂. Dieser höhere Freiheitsgrad wird bevorzugt für eine bessere Optimierung des Gesamtverhaltens eingesetzt.

Nachfolgend wird anhand von Fig. 4 ein erstes Ausführungsbeispiel der vorliegenden Erfindung für die detaillierte Vorschrift der Einrichtung 12 zum Nachverarbeiten dargestellt. Es wird bevorzugt, zwischen einem geraden Frequenzindex k und einem ungeraden Frequenzindex k+1 zu unterscheiden. Im Falle eines geraden Frequenzindex, also wenn p_{k,m} und q_{k,m} zu berechnen sind (m ist der Blockindex und k ist der Frequenzindex), wird gemäß dem ersten Ausführungsbeispiel der vorliegenden Erfindung der Realteil p_{k,m} durch Summation von zwei zeitlich aufeinanderfolgenden reellwertigen Spektralkoeffizienten ermittelt. p_{k,m} ergibt sich somit entweder aus der Summation des Spektralkoeffizienten mit dem Index k aus den Fig. 2b und 2a oder aus den Fig. 2c und 2b.

Der zugehörige Imaginärteil q_{k,m} wird erfindungsgemäß durch Summation zweier aufeinanderfolgender Werte mit dem Frequenzindex k-1 entweder wieder der Fig. 2a, 2b (Block m-1 und Block m) oder der Fig. 2b und 2c (Block m und Block m+1) erhalten.

Für einen ungeraden Frequenzindex k+1 wird der Realteil p_{k+1,m} als Differenz zweier aufeinanderfolgender Werte berechnet, also als Differenz zwischen den Spektralkoeffizienten k+1 der Fig. 2a, 2b oder 2b, 2c. Der zugehörige Imaginärteil q_{k+1,m} ergibt sich als Differenz zweier aufeinanderfolgender Werte mit dem Frequenzindex k, also als Differenz aus den reellwertigen Spektralkoeffizienten mit dem Index k der Fig. 2a, 2b oder 2b, 2c.

Damit ergibt sich die in Fig. 4 dargestellte Transformationsfunktion, die insgesamt mit dem Bezugszeichen 12a bezeichnet ist, wobei die Transformationsfunktion zwei Transformations-Untervorschriften h_{L}(m) und h_{H}(m) aufweist, die, wie es in Fig. 4 gezeigt ist, paarweise alternierend auf die Ausgangswerte der Einrichtung 10 angewendet werden. Insbesondere hat die erste Unterfunktion h_{L}(m) die Form {1, 1}, während die zweite Unterfunktion die Form {1, -1} umfaßt. Die Notation der Unterfunktionen h_{L}(m) und h_{H}(m) soll bedeuten, daß eine Summe bzw. Differenz der entsprechenden Spektralkoeffizienten aus zwei (zeitlich) benachbarten Blöcken zu bilden ist.

Die kritische Abtastung wird durch eine zeitliche Abtastratenreduktion um den Faktor 2 erzielt, wie es durch die mit 12b bezeichneten Einrichtung in Fig. 4 symbolisch dargestellt ist. Ist eine Orthogonalität der zweiten Transformation (12a, 12b) gewünscht, so können sämtliche Ausgangswerte p, q durch Multiplikation mit dem Faktor 1/√2 normiert werden.

Die der ersten Transformation, die beispielsweise eine MDCT ist, nachgeschaltete zweite Transformation (12a, 12b) greift jeweils über die zwei benachbarten Bänder, aus denen der Realteil p_{k,m} und der Imaginärteil q_{k,m} für einen Frequenzindex k gebildet werden. Außerdem werden, wie es durch die Funktionen h_{L} und h_{H} dargestellt ist, zeitlich aufeinanderfolgende reellwertige Spektralkoeffizienten in der Kombination, d. h. der Summation bzw. Differenzbildung, berücksichtigt.

Da bei dem in Fig. 4 gezeigten Ausführungsbeispiel die nachgeschaltete Transformation 12a, 12b keine Freiheitsgrade zur Optimierung des Gesamtsystems im Sinne von in den Funktionen h_{L} und h_{H} enthaltenen einstellbaren Gewichtungsfaktoren umfaßt, wird es bevorzugt, zur Optimierung des Gesamtsystems die Fensterfunktion der ersten Transformation, also beispielsweise der MDCT, zu manipulieren, d. h. im Vergleich zu einer vorgegebenen bekannten Fensterfunktion zu verändern. Hierbei erhält man einen Freiheitsgrad N/2 bei einer Frequenzauflösung von N Teilbändern und einer Fensterlänge von L = 2 N Werten.

Zusammenfassend lautet die in Fig. 4 dargestellte Transformationsvorschrift T₂ folgendermaßen:
für k gerade: ${p}_{k , m} = {u}_{k , m} + {u}_{k , m - 1}$ ${q}_{k , m} = {u}_{k - 1 , m} + {u}_{k - 1 , m - 1}$
für k+1: ${p}_{k + 1 , m} = {u}_{k + 1 , m} - {u}_{k + 1 , m - 1}$ ${q}_{k + 1 , m} = {u}_{k , m} - {u}_{k , m - 1}$

Zur Rückgängigmachung der Transformation T₂, wie sie für Fig. 4 beispielhaft in den Gleichungen (1) bis (4) dargestellt ist, wird eine zu der Transformationsvorschrift T₂ inverse Transformationsvorschrift T₂⁻¹ verwendet. Wenn Gleichungen (1) bis (4) betrachtet werden, so zeigt sich, daß die reellen Spektralkomponenten u_{k, m-1} und u_{k,m} aus dem Realteil p_{k,m} und dem Imaginärteil q_{k+1,m} also aus den Gleichungen (1) und (4) berechnet werden können, indem die beiden Gleichungen (1) und (4) für zwei Unbekannte nach den gesuchten reellen Spektralkoeffizienten u_{k, m-1} und u_{k,m} aufgelöst werden. Unter Verwendung dieser inversen Kombinationsvorschrift T₂⁻¹ kann unter Kenntnis der Folge von Blöcken von komplexen approximierten Spektralkoeffi zienten wieder auf die Folge von reellen Spektralkoeffizienten zurückgerechnet werden, indem die inverse Kombinationsvorschrift durchgeführt wird.

Nachfolgend wird anhand von Fig. 5 ein alternatives Ausführungsbeispiel beschrieben, bei dem keine kritische Abtastung vorgesehen ist. Hierbei wird der Ausgangswert u_{k,m} der m-ten MDCT-Operation mit dem Frequenzindex k direkt zur Bildung des Realteils herangezogen. Der zugehörige Imaginärteil wird als gewichtete Summe der in der Zeit-Frequenz-Ebene umliegenden MDCT-Ausgangswerte u_{k-1, m-1}, u_{k-1,m}, u_{k-1, m+1}, u_{k, m-1}, u_{k, m+1}, u_{k+1, m-1}, u_{k+1,m} und u_{k+1, m+1} berechnet. Eine mögliche Kombination der entsprechenden Filter gemäß Fig. 5 (im Beispiel für k ungerade) lautet folgendermaßen:
für den Realteil p: ${h}_{R} \left(m\right) = \left\{0, 1, 0\right\} ,$
für den Imaginärteil q: ${h}_{A} \left(m\right) = \left\{a,-b,a\right\} , {h}_{B} \left(m\right) = \left\{c,0,-c\right\} , {h}_{C} \left(m\right) = \left\{a, b, a\right\}$

In dem obigen Ausdruck können die Werte der Koeffizienten a, b, und c zur Optimierung des Gesamtsystems herangezogen werden, also wieder dazu, daß ein gewünschter Frequenzgang der Gesamtanordnung erreicht wird, der, wie es ausgeführt worden ist, beispielsweise dahingehend erwünscht ist, daß für positive Frequenzen eine Bandpasscharakteristik als Frequenzgang vorliegt, während für negative Frequenzen eine möglichst große Dämpfung erwünscht wird.

Gleichungsmäßig ausgedrückt stellt sich die in Fig. 5 dargestellte Transformationsvorschrift T₂, die aus den Einzelfiltern 50a, 50b, 50c, 50d sowie einem Summierer 50e besteht, folgendermaßen dar:
für k ungerade: ${p}_{k , m} = {u}_{k , m ;}$ ${q}_{k , m} = a ⋅ {u}_{k - 1 , m + 1} + \left(-b\right) ⋅ {u}_{k - 1 , m} + a ⋅ {u}_{k - 1 , m - 1} + \left(-c\right) ⋅ {u}_{k , m + 1} + c ⋅ {u}_{k , m - 1} + a ⋅ {u}_{k + 1 , m + 1} + b ⋅ {u}_{k + 1 , m} + a ⋅ {u}_{k + 1 , m - 1} ;$

Zur Berechnung von q_{k,m} werden somit mehr oder weniger stark durch Gewichtungsfaktoren a, b, c gewichtet sämtliche zum reellen Spektralkoeffizienten u_{k,m} in der Zeit-Frequenz-Ebene benachbarten reellen Spektralkoeffizienten verwendet, wie es in Gleichung (6) dargestellt ist.

Es sei darauf hingewiesen, dass für ein gerades k dieselben Gleichungen (4) bis (6) verwendet können. Die Gewichtungsfaktoren haben in diesem Fall vorzugsweise die gleichen Beträge, jedoch teilweise unterschiedliche Vorzeichen.

Zur Umkehrung der in Fig. 5 dargestellten Transformationsvorschrift ist für die Ermittlung von u_{k,m} lediglich eine triviale Operation durchzuführen, da sich dieser Wert unmittelbar aus Gleichung (5) ergibt. Nachdem es sich bei dem in Fig. 5 gezeigten System um ein nicht kritisch abgetastetes System handelt, sind die Real- und Imaginärteile informationsmäßig redundant dargestellt. Dies äußert sich in der invertierten Transformationsvorschrift T₂⁻¹ dadurch, daß allein aus den Realteilen die reellen Spektralkoeffizienten berechnet werden können. Gleichung (6) muß daher nicht zur Auswertung herangezogen werden. Die der Transformationsvorschrift inverse Transformationsvorschrift ist somit bei dem in Fig. 5 gezeigten Ausführungsbeispiel identisch und durch Gleichung (5) gegeben.
Es sei darauf hingewiesen, daß bei dem im vorhergehenden beschriebenen Fall, bei dem die komplexe approximierte Spektraldarstellung beispielsweise in einem psychoakustischen Modell benötigt wird, um in einem Codierer die Quantisiererschrittweite einzustellen, eine Rückrechnung von der komplexen approximierten Spektraldarstellung zu der reellen Spektraldarstellung nicht mehr benötigt wird. Alternativ können jedoch Fälle existieren, bei denen eine entsprechende Inversion benötigt wird, bei denen also aus der komplexen approximierten Spektraldarstellung wieder die zugrundeliegende reelle Spektraldarstellung berechnet werden muß.

Abhängig von den Gegebenheiten können die erfindungsgemäßen Verfahren in Hardware oder in Software implementiert werden. Die Implementation kann auf einem digitalen Speichermedium, insbesondere einer Diskette oder CD mit elektronisch auslesbaren Steuersignalen erfolgen, die so mit einem programmierbaren Computersystem zusammenwirken, daß das entsprechende Verfahren ausgeführt wird. Allgemein besteht die Erfindung somit auch in einem Computer-Programm-Produkt mit auf einem maschinenlesbaren Träger gespeichertem Programmcode zur Durchführung von einem oder mehreren der erfindungsgemäßen Verfahren, wenn das Computer-Programm-Produkt auf einem Rechner abläuft. In anderen Worten ausgedrückt ist die Erfindung auch ein Computer-Programm mit einem Programmcode zur Durchführung von einem oder mehreren der Verfahren, wenn das Computer-Programm auf einem Computer abläuft.

## Patentansprüche

1. Vorrichtung zum Erzeugen einer komplexen Spektraldarstellung eines zeitdiskreten Signals, mit folgenden Merkmalen:
einer Einrichtung (10) zum Erzeugen einer blockweisen reellwertigen Spektraldarstellung des zeitdiskreten Signals, wobei die Spektraldarstellung zeitlich aufeinanderfolgende Blöcke aufweist, wobei jeder Block einen Satz von reellen Spektralkoeffizienten aufweist; und
einer Einrichtung (12) zum Nachverarbeiten der blockweisen reellwertigen Spektraldarstellung, um eine blockweise komplexe approximierte Spektraldarstellung zu erhalten, die aufeinanderfolgende Blöcke aufweist, wobei jeder Block einen Satz von komplexen approximierten Spektralkoeffizienten aufweist, wobei ein komplexer approximierter Spektralkoeffizient durch einen ersten Teilspektralkoeffizient und einen zweiten Teilspektralkoeffizient darstellbar ist, wobei zumindest entweder der erste oder der zweite Teilspektralkoeffizient durch eine Kombination von zumindest zwei zeitlich und/oder frequenzmäßig benachbarten reellen Spektralkoeffizienten zu ermitteln ist.

2. Vorrichtung nach Anspruch 1,
bei der der erste Teilspektralkoeffizient ein Realteil des komplexen approximierten Spektralkoeffizienten ist, und bei der der zweite Teilspektralkoeffizient ein Imaginärteil des komplexen approximierten Spektralkoeffizienten ist.

3. Vorrichtung nach Anspruch 1 oder 2,
bei der die Kombination eine Linearkombination ist.

4. Vorrichtung nach einem der vorhergehenden Ansprüche,
bei der die Einrichtung (12) zum Nachverarbeiten ausgebildet ist, um zur Ermittlung eines komplexen Spektralkoeffizienten einer bestimmten Frequenz einen reellen Spektralkoeffizienten der Frequenz und einen reellen Spektralkoeffizienten einer benachbarten höheren oder niedrigeren Frequenz zu kombinieren.

5. Vorrichtung nach einem der vorhergehenden Ansprüche,
bei der die Einrichtung (12) zum Nachverarbeiten ausgebildet ist, um zur Ermittlung eines komplexen Spektralkoeffizienten einer bestimmten Frequenz einen reellen Spektralkoeffizienten in einem aktuellen Block und einen reellen Spektralkoeffizienten in einem zeitlich vorausgehenden Block oder einem zeitlich nachfolgenden Block zu kombinieren.

6. Vorrichtung nach einem der vorhergehenden Ansprüche, die ausgebildet ist, um bei einer kritischen Abtastung zu arbeiten, derart, daß für jeden zeitdiskreten Abtastwert durch die Einrichtung (10) zum Erzeugen einer blockweisen reellen Spektraldarstellung ein reeller Spektralwert generiert wird, und daß für zwei reelle Spektralkoeffizienten ein komplexer Spektralkoeffizient generiert wird.

7. Vorrichtung nach Anspruch 6,
bei der die Einrichtung (12) zum Nachverarbeiten ausgebildet ist, um zur Abtastratenreduktion lediglich für jeden zweiten Block von reellwertigen Spektralkoeffizienten aktiv zu sein, oder um zur Abtastratenreduktion für jeden zweiten reellen Spektralkoeffizienten aktiv zu sein, oder um zur Abtastratenreduktion abwechselnd nur für jeden zweiten Block oder nur für jeden zweiten reellen Spektralkoeffizienten aktiv zu sein.

8. Vorrichtung nach einem der vorhergehenden Ansprüche,
bei der die Einrichtung (12) zum Nachverarbeiten ausgebildet ist, um für den ersten Teilspektralkoeffizienten mit einem geraden Frequenzindex zwei reelle Spektralkoeffizienten mit demselben Frequenzindex aus einem aktuellen Block und einem zeitlich vorausgehenden Block zu summieren, und um für den zweiten Teilspektralkoeffizienten mit dem geraden Frequenzindex zwei reelle Spektralkoeffizienten mit einem um 1 niedrigeren Frequenzindex aus dem aktuellen Block und dem zeitlich vorausgehenden Block zu summieren.

9. Vorrichtung nach einem der vorhergehenden Ansprüche,
bei der die Einrichtung (12) zum Nachverarbeiten ausgebildet ist, um für den ersten Teilspektralkoeffizienten mit einem ungeraden Frequenzindex eine Differenz zwischen zwei reellen Spektralkoeffizienten mit dem ungeraden Frequenzindex aus einem aktuellen Block und einem zeitlich vorausgehenden Block zu bilden, und um für den zweiten Teilspektralkoeffizienten eine Differenz zwischen zwei reellen Spektralkoeffizienten mit einem um 1 niedrigeren Frequenzindex aus dem aktuellen Block und dem zeitlich vorausgehenden Block zu bilden.

10. Vorrichtung nach einem der vorhergehenden Ansprüche,
bei der die Einrichtung (12) zum Nachverarbeiten ausgebildet ist, um den ersten und den zweiten Teilspektralkoeffizienten jeweils mit einem Faktor 1/√2 zu normieren.

11. Vorrichtung nach einem der Ansprüche 1 bis 7,
bei der die Einrichtung (12) zum Nachverarbeiten ausgebildet ist, um als ersten Teilspektralkoeffizienten für einen Frequenzindex einen reellen Spektralkoeffizienten mit dem Frequenzindex zu verwenden, und um zur Berechnung des zweiten Teilspektralkoeffizienten eine gewichtete Summe der reellen Spektralkoeffizienten mit benachbarten Frequenzindizes eines aktuellen Blocks, von einem oder mehreren vorausgehenden Blöcken oder von einem oder mehreren nachfolgenden Blöcken zu verwenden, wobei zumindest zwei Gewichtungsfaktoren ungleich 0 sind.

12. Vorrichtung nach Anspruch 11,
bei der die Einrichtung (12) zum Nachverarbeiten ausgebildet ist, um zur Berechnung des zweiten Teilspektralkoeffizienten den reellen Spektralkoeffizienten, der den ersten Teilspektralkoeffizienten bildet, nicht zu verwenden.

13. Vorrichtung nach Anspruch 11 oder 12,
bei der die Einrichtung zum Nachverarbeiten ausgebildet ist, um zur Berechnung des zweiten Spektralkoeffizienten folgende Vorschrift anzuwenden: ${q}_{k , m} = a ⋅ {u}_{k - 1 , m + 1} + \left(-b\right) ⋅ {u}_{k - 1 , m} + a ⋅ {u}_{k - 1 , m - 1} + \left(-c\right) ⋅ {u}_{k , m + 1} + c ⋅ {u}_{k , m - 1} + a ⋅ {u}_{k + 1 , m + 1} + b ⋅ {u}_{k + 1 , m} + a ⋅ {u}_{k + 1 , m - 1} ;$
wobei a, b, c positive oder negative Gewichtungsfaktoren sind, wobei k-1 ein aktueller Frequenzindex k weniger 1 ist, wobei m-1 ein aktueller Blockindex m weniger 1 ist, wobei k+1 ein aktueller Frequenzindex k zuzüglich 1 ist, wobei m+1 ein aktueller Blockindex m zuzüglich 1 ist, und wobei u_{k-1,m-1} ein reeller Spektralkoeffizient eines zeitlich vorausgehenden Blocks mit einem Frequenzindex k-1 ist, wobei u_{k-1,m} ein reeller Spektralkoeffizient eines aktuellen Blocks mit einem Frequenzindex k-1 ist, wobei u_{k-1,m+1} ein reeller Spektralkoeffizient eines zeitlich nachfolgenden Blocks mit einem Frequenzindex k-1 ist, wobei u_{k,m-1} ein reeller Spektralkoeffizient mit dem Frequenzindex k aus dem zeitlich vorausgehenden Block ist, wobei u_{k,m+1} ein reeller Spektralkoeffizient mit dem Frequenzindex für den zeitlich nachfolgenden Block ist, wobei u_{k+1,m-1} ein reeller Spektralkoeffizient mit dem Frequenzindex k+1 aus dem zeitlich vorausgehenden Block ist, wobei u_{k+1,m} ein reeller Spektralkoeffizient für den Frequenzindex k+1 aus dem aktuellen Block ist, und wobei u_{k+1,m+1} ein reeller Spektralkoeffizient mit dem Frequenzindex k+1 aus dem zeitlich nachfolgenden Block ist.

14. Vorrichtung nach Anspruch 13,
bei der sich für gerade und ungerade Frequenzindizes k Vorzeichen von einem oder mehreren Gewichtungsfaktoren unterscheiden.

15. Vorrichtung nach Anspruch 13 oder 14,
bei der die Gewichtungsfaktoren eingestellt sind, um einen gewünschten Frequenzgang für die Vorrichtung zum Erzeugen einer komplexen Spektraldarstellung zu schaffen.

16. Vorrichtung nach einem der vorhergehenden Ansprüche,
bei der die Einrichtung (10) zum Erzeugen ausgebildet ist, um eine modifizierte diskrete Cosinustransformation auszuführen.

17. Vorrichtung nach Anspruch 16,
bei der die Einrichtung (10) zum Erzeugen ausgebildet ist, um eine modifizierte diskrete Cosinustransformation mit einer Fensterüberlappung von 50% auszuführen.

18. Verfahren zum Erzeugen einer komplexen Spektraldarstellung eines zeitdiskreten Signals, mit folgenden Schritten:
Erzeugen (10) einer blockweisen reellwertigen Spektraldarstellung des zeitdiskreten Signals, wobei die Spektraldarstellung zeitlich aufeinanderfolgende Blöcke aufweist, wobei jeder Block einen Satz von reellen Spektralkoeffizienten aufweist; und
Nachverarbeiten (12) der blockweisen reellwertigen Spektraldarstellung um eine blockweise komplexe approximierte Spektraldarstellung zu erhalten, die aufeinanderfolgende Blöcke aufweist, wobei jeder Block einen Satz von komplexen approximierten Spektralkoeffizienten aufweist, wobei ein komplexer approximierter Spektralkoeffizient durch einen ersten Teilspektralkoeffizient und einen zweiten Teilspektralkoeffizient darstellbar ist, wobei zumindest entweder der erste oder der zweite Teilspektralkoeffizient durch eine Kombination von zumindest zwei zeitlich und/oder frequenzmäßig benachbarten reellen Spektralkoeffizienten zu ermitteln sind.

19. Vorrichtung zum Codieren eines zeitdiskreten Signals, mit folgenden Merkmalen:
einer Einrichtung zum Erzeugen einer blockweisen reellwertigen Spektraldarstellung des zeitdiskreten Signals, wobei die Spektraldarstellung zeitlich aufeinanderfolgende Blöcke aufweist, wobei jeder Block einen Satz von reellen Spektralkoeffizienten aufweist;
einem Psychoakustikmodul zum Berechnen eines psychoakustischen Maskierungsschwelle abhängig von dem zeitdiskreten Signal;
einer Einrichtung zum Quantisieren eines Blocks von reellwertigen Spektralkoeffizienten unter Verwendung der psychoakustischen Maskierungsschwelle,
wobei das Psychoakustikmodul eine Einrichtung (12) zum Nachverarbeiten der blockweisen reellen Spektraldarstellung aufweist, um eine blockweise komplexe approximierte Spektraldarstellung zu erhalten, die aufeinanderfolgende Blöcke aufweist, wobei jeder Block einen Satz von komplexen approximierten Spektralkoeffizienten aufweist, wobei ein komplexer approximierter Spektralkoeffizient durch einen ersten Teilspektralkoeffizient und einen zweiten Teilspektralkoeffizient darstellbar ist, wobei zumindest entweder der erste oder der zweite Teilspektralkoeffizient durch eine Kombination von zumindest zwei zeitlich und/oder frequenzmäßig benachbarten reellen Spektralkoeffizienten zu ermitteln sind.

20. Verfahren zum Codieren eines zeitdiskreten Signals, mit folgenden Schritten:
Erzeugen einer blockweisen reellwertigen Spektraldarstellung des zeitdiskreten Signals, wobei die Spektraldarstellung zeitlich aufeinanderfolgende Blöcke aufweist, wobei jeder Block einen Satz von reellen Spektralkoeffizienten aufweist;
Berechnen einer psychoakustischen Maskierungsschwelle abhängig von dem zeitdiskreten Signal;
Quantisieren eines Blocks von reellwertigen Spektralkoeffizienten unter Verwendung der psychoakustischen Maskierungsschwelle,
wobei im Schritt des Berechnens ein Schritt (12) des Nachverarbeitens der blockweisen reellen Spektraldarstellung durchgeführt wird, um eine blockweise komplexe approximierte Spektraldarstellung zu erhalten, die aufeinanderfolgende Blöcke aufweist, wobei jeder Block einen Satz von komplexen approximierten Spektralkoeffizienten aufweist, wobei ein komplexer approximierter Spektralkoeffizient durch einen ersten Teilspektralkoeffizient und einen zweiten Teilspektralkoeffizient darstellbar ist, wobei zumindest entweder der erste oder der zweite Teilspektralkoeffizient durch eine Kombination von zumindest zwei zeitlich und/oder frequenzmäßig benachbarten reellen Spektralkoeffizienten zu ermitteln ist.

21. Vorrichtung zum Erzeugen einer reellen Spektraldarstellung aus einer komplexen approximierten Spektraldarstellung, wobei die zu bestimmende reelle Spektraldarstellung zeitlich aufeinanderfolgende Blöcke aufweist, wobei jeder Block einen Satz von reellen Spektralkoeffizienten aufweist, wobei die komplexe approximierte Spektraldarstellung zeitlich aufeinanderfolgende Blöcke aufweist, wobei jeder Block einen Satz von komplexen approximierten Spektralkoeffizienten aufweist, wobei ein komplexer approximierter Spektralkoeffizient durch einen ersten Teilspektralkoeffizient und einen zweiten Teilspektralkoeffizient darstellbar ist, wobei die komplexen approximierten Spektralkoeffizienten durch eine Transformationsvorschrift aus den reellen Spektralkoeffizienten berechnet worden sind, wobei die Transformationsvorschrift eine Kombination von zumindest zwei zeitlich und/oder frequenzmäßig benachbarten reellen Spektralkoeffizienten umfaßt, um zumindest den ersten oder den zweiten Teilspektralkoeffizienten eines komplexen approximierten Spektralkoeffizienten zu berechnen, mit folgendem Merkmal:
einer Einrichtung zum Durchführen einer zu der Transformationsvorschrift (T₂) inversen Kombinationsvorschrift, um aus den komplexen approximierten Spektralkoeffizienten die reellen Spektralkoeffizienten zu berechnen.

22. Verfahren zum Erzeugen einer reellen Spektraldarstellung aus einer komplexen approximierten Spektraldarstellung, wobei die zu bestimmende reelle Spektraldarstellung zeitlich aufeinanderfolgende Blöcke aufweist, wobei jeder Block einen Satz von reellen Spektralkoeffizienten aufweist, wobei die komplexe approximierte Spektraldarstellung zeitlich aufeinanderfolgende Blöcke aufweist, wobei jeder Block einen Satz von komplexen approximierten Spektralkoeffizienten aufweist, wobei ein komplexer approximierter Spektralkoeffizient durch einen ersten Teilspektralkoeffizient und einen zweiten Teilspektralkoeffizient darstellbar ist, wobei die komplexen approximierten Spektralkoeffizienten durch eine Transformationsvorschrift aus den reellen Spektralkoeffizienten berechnet worden sind, wobei die Transformationsvorschrift eine Kombination von zumindest zwei zeitlich und/oder frequenzmäßig benachbarten reellen Spektralkoeffizienten umfaßt, um zumindest den ersten oder den zweiten Teilspektralkoeffizienten eines komplexen approximierten Spektralkoeffizienten zu berechnen, mit folgendem Schritt:
Durchführen einer zu der Transformationsvorschrift (T₂) inversen Kombinationsvorschrift, um aus den komplexen approximierten Spektralkoeffizienten die reellen Spektralkoeffizienten zu berechnen.

23. Computer-Programm-Produkt mit einem Programmcode zum Durchführen des Verfahrens gemäß Anspruch 18, Anspruch 20 oder Anspruch 22, wenn das Programm auf einem Computer abläuft.

## Claims

1. Device for generating a complex spectral representation of a discrete-time signal, comprising:
means (10) for generating a block-wise real-valued spectral representation of the discrete-time signal, the spectral representation comprising temporally successive blocks, each block comprising a set of real spectral coefficients; and
means (12) for post-processing the block-wise real-valued spectral representation to obtain a block-wise complex approximated spectral representation comprising successive blocks, each block comprising a set of complex approximated spectral coefficients, wherein a complex approximated spectral coefficient can be represented by a first partial spectral coefficient and a second partial spectral coefficient, wherein at least one of the first and the second partial spectral coefficients is to be determined by combining at least two temporally and/or frequency-adjacent real spectral coefficients.

2. Device according to claim 1,
wherein the first partial spectral coefficient is a real part of the complex approximated spectral coefficient and the second partial spectral coefficient is an imaginary part of the complex approximated spectral coefficient.

3. Device according to claim 1 or 2,
wherein the combination is a linear combination.

4. Device according to one of the preceding claims,
wherein the means (12) for post-processing is formed to combine a real spectral coefficient of the frequency and a real spectral coefficient of an adjacent higher or lower frequency for determining a complex spectral coefficient.

5. Device according to one of the preceding claims,
wherein the means (12) for post-processing is formed to combine a real spectral coefficient in a current block and a real spectral coefficient in a temporally preceding block or a temporally subsequent block for determining a complex spectral coefficient of a certain frequency.

6. Device according to one of the preceding claims, formed to operate, in a critical sampling, such that a real spectral value is generated for each discrete-time sample value by the means (10) for generating a block-wise real spectral representation and that a complex spectral coefficient is generated for two real spectral coefficients.

7. Device according to claim 6,
wherein the means (12) for post-processing is formed to only be active for every second block of real-valued spectral coefficients to reduce a sampling rate or to be active for every second real spectral coefficient to reduce the sampling rate or to only be active for every second block or for every second real spectral coefficient alternatingly to reduce the sampling rate.

8. Device according to one of the preceding claims,
wherein the means (12) for post-processing is formed to sum two real spectral coefficients having the same frequency index from a current block and from a temporally preceding block for the first partial spectral coefficient having an even frequency index, and to sum two real spectral coefficients having a frequency index lower by 1 from the current block and the temporally preceding block for the second partial spectral coefficient having the even frequency index.

9. Device according to one of the preceding claims,
wherein the means (12) for post-processing is formed to form a difference of two real spectral coefficients having an odd frequency index from a current block and from a temporally preceding block for the first partial spectral coefficient having the odd frequency index, and to form a difference of two real spectral coefficients having a frequency index lower by 1 from the current block and the temporally preceding block for the second partial spectral coefficient.

10. Device according to one of the preceding claims,
wherein the means (12) for post-processing is formed to normalize the first and second partial spectral coefficients each by a factor of 1/√2.

11. Device according to one of claims 1 to 7,
wherein the means (12) for post-processing is formed to use a real spectral coefficient having a frequency index as the first partial spectral coefficient for the frequency index, and to use a weighted sum of the real spectral coefficients having adjacent frequency indices of a current block, from one or several preceding blocks or from one or several subsequent blocks for calculating the second partial spectral coefficient, at least two weighting factors being unequal to 0.

12. Device according to claim 11,
wherein the means (12) for post-processing is formed not to use the real spectral coefficient forming the first partial spectral coefficient for calculating the second partial spectral coefficient.

13. Device according to claim 11 or 12,
wherein the means for post-processing is formed to apply the following rule for calculating the second spectral coefficient: ${q}_{k , m} = a ⋅ {u}_{k - 1 , m + 1} + \left(-b\right) ⋅ {u}_{k - 1 , m} + a ⋅ {u}_{k - 1 , m - 1} + \left(-c\right) ⋅ {u}_{k , m + 1} + c ⋅ {u}_{k , m - 1} + a ⋅ {u}_{k + 1 , m + 1} + b ⋅ {u}_{k + 1 , m} + a ⋅ {u}_{k + 1 , m - 1} ;$
a, b, c being positive or negative weighting factors, k-1 being a current frequency index k minus 1, m-1 being a current block index m minus 1, k+1 being a current frequency index k plus 1, m+1 being a current block index m plus 1, and u_{k-1,m-1} being a real spectral coefficient of a temporally preceding block having a frequency index k-1, u_{k-1,m} being a real spectral coefficient of a current block having a frequency index k-1, u_{k-1,m+1} being a real spectral coefficient of a temporally subsequent block having a frequency index k-1, u_{k,m-1} being a real spectral coefficient having the frequency index of k from the temporally preceding block, u_{k,m+1} being a real spectral coefficient having the frequency index for the temporally subsequent block, u_{k+1,m-1} being a real spectral coefficient having the frequency index k+1 from the temporally preceding block, u_{k+1,m} being a real spectral coefficient for the frequency index k+1 from the current block, and u_{k+1,m+1} being a real spectral coefficient having the frequency index k+1 from the temporally subsequent block.

14. Device according to claim 13,
wherein the signs from one or several weighting factors are different for even and odd frequency indices k.

15. Device according to claim 13 or 14,
wherein the weighting factors are adjusted to provide a desired frequency response for the device for generating a complex spectral representation.

16. Device according to one of the preceding claims,
wherein the means (10) for generating is formed to execute a modified discrete cosine transform.

17. Device according to claim 16,
wherein the means (10) for generating is formed to execute a modified discrete cosine transform with a window overlapping of 50%.

18. Method for generating a complex spectral representation of a discrete-time signal, comprising the steps of:
generating (10) a block-wise real-valued spectral representation of the discrete-time signal, the spectral representation comprising temporally successive blocks, each block comprising a set of real spectral coefficients; and
post-processing (12) the block-wise real-valued spectral representation to obtain a block-wise complex approximated spectral representation comprising successive blocks, each block comprising a set of complex approximated spectral coefficients, wherein a complex approximated spectral coefficient can be represented by a first partial spectral coefficient and a second partial spectral coefficient, wherein at least one of the first and second partial spectral coefficients is to be determined by combining at least two temporally and/or frequency-adjacent real spectral coefficients.

19. Device for coding a discrete-time signal, comprising:
means for generating a block-wise real-valued spectral representation of the discrete-time signal, the spectral representation comprising temporally successive blocks, each block comprising a set of real spectral coefficients;
a psycho-acoustic module for calculating a psycho-acoustic masking threshold depending on the discrete-time signal;
means for quantizing a block of real-valued spectral coefficients using the psycho-acoustic masking threshold,
wherein the psycho-acoustic module comprises means (12) for post-processing the block-wise real spectral representation to obtain a block-wise complex approximated spectral representation comprising successive blocks, each block comprising a set of complex approximated spectral coefficients, wherein a complex approximated spectral coefficient can be represented by a first partial spectral coefficient and a second partial spectral coefficient, wherein at least one of the first and second partial spectral coefficients is to be determined by combining at least two temporally and/or frequency-adjacent real spectral coefficients.

20. Method for coding a discrete-time signal, comprising the steps of:
generating a block-wise real-valued spectral representation of the discrete-time signal, the spectral representation comprising temporally successive blocks, each block comprising a set of real spectral coefficients;
calculating a psycho-acoustic masking threshold depending on the discrete-time signal;
quantizing a block of real-valued spectral coefficients using the psycho-acoustic masking threshold,
wherein a step of post-processing (12) the block-wise real spectral representation is performed in the step of calculating to obtain a block-wise complex approximated spectral representation comprising successive blocks, each comprising a set of complex approximated spectral coefficients, wherein a complex approximated spectral coefficient can be represented by a first partial spectral coefficient and a second partial spectral coefficient, wherein at least one of the first and second partial spectral coefficients is to be determined by combining at least two temporally and/or frequency-adjacent real spectral coefficients.

21. Device for generating a real spectral representation from a complex approximated spectral representation, the real spectral representation to be determined comprising temporally successive blocks, each block comprising a set of real spectral coefficients, the complex approximated spectral representation comprising temporally successive blocks, each block comprising a set of complex approximated spectral coefficients, wherein a complex approximated spectral coefficient can be represented by a first partial spectral coefficient and a second partial spectral coefficient, the complex approximated spectral coefficients having been calculated by a transform rule from the real spectral coefficients, the transform rule including a combination of at least two temporally and/or frequency-adjacent real spectral coefficients to calculate at least one of the first and second partial spectral coefficients of a complex approximated spectral coefficient, comprising:
means for performing a combining rule inverse to the transform rule (T₂) to calculate the real spectral coefficients from the complex approximated spectral coefficients.

22. Method for generating a real spectral representation of a complex approximated spectral representation, the real spectral representation to be determined comprising temporally successive blocks, each block comprising a set of real spectral coefficients, the complex approximated spectral representation comprising temporally successive blocks, each block comprising a set of complex approximated spectral coefficients, wherein a complex approximated spectral coefficient can be represented by a first partial spectral coefficient and a second partial spectral coefficient, the complex approximated spectral coefficients having been calculated by a transform rule from the real spectral coefficients, the transform rule including a combination of at least two temporally and/or frequency-adjacent real spectral coefficients to calculate at least one of the first and second partial spectral coefficients of a complex approximated spectral coefficient, comprising the step of:
performing a combination rule inverse to the transform rule (T₂) to calculate the real spectral coefficients from the complex approximated spectral coefficients.

23. Computer program product having a program code for performing the method according to claim 18, claim 20 or claim 22, when the program runs on a computer.

## Revendications

1. Dispositif pour générer une représentation spectrale complexe d'un signal discret dans le temps, aux caractéristiques suivantes:
un moyen (10) destiné à générer une représentation spectrale de valeurs réelles par bloc du signal discret dans le temps, la représentation spectrale présentant des blocs successifs dans le temps, chaque bloc présentant un ensemble de coefficients spectraux réels; et
un moyen (12) destiné à post-traiter la représentation spectrale de valeurs réelles par bloc, pour obtenir une représentation spectrale approximée complexe par bloc qui présente des blocs successifs, chaque bloc présentant un ensemble de coefficients spectraux approximés complexes, un coefficient spectral approximé complexe pouvant être représenté par un premier coefficient spectral partiel et un deuxième coefficient spectral partiel, au moins le premier ou le deuxième coefficient spectral partiel pouvant être déterminé par une combinaison d'au moins deux coefficients spectraux réels adjacents dans le temps et/ou en fréquence.

2. Dispositif selon la revendication 1,
dans lequel le premier coefficient spectral partiel est une partie réelle du coefficient spectral approximé complexe, et dans lequel le deuxième coefficient spectral partiel est une partie imaginaire du coefficient spectral approximé complexe.

3. Dispositif selon la revendication 1 ou 2,
dans lequel la combinaison est une combinaison linéaire.

4. Dispositif selon l'une des revendications précédentes,
dans lequel le moyen (12) destiné à post-traiter est réalisé de manière à combiner, pour déterminer un coefficient spectral complexe d'une fréquence déterminée, un coefficient spectral réel de la fréquence et un coefficient spectral réel d'une fréquence adjacente supérieure ou inférieure.

5. Dispositif selon l'une des revendications précédentes,
dans lequel le moyen (12) destiné à post-traiter est réalisé de manière à combiner, pour déterminer un coefficient spectral complexe d'une fréquence déterminée, un coefficient spectral réel dans un bloc actuel et un coefficient spectral réel dans un bloc précédent dans le temps ou un bloc suivant dans le temps.

6. Dispositif selon l'une des revendications précédentes, réalisé de manière à fonctionner à un balayage critique, de sorte que pour chaque valeur de balayage discrète dans le temps soit générée, par le moyen (10) destiné à générer une représentation spectrale réelle par bloc, une valeur spectrale réelle et que soit généré, pour deux coefficients spectraux réels, un coefficient spectral complexe.

7. Dispositif selon la revendication 6,
dans lequel le moyen (12) destiné à post-traiter est réalisé de manière à n'être actif pour la réduction du taux de balayage que pour chaque deuxième bloc de coefficients spectraux de valeurs réelles, ou à être actif pour la réduction du taux de balayage pour chaque deuxième coefficient spectral réel, ou à n'être actif pour la réduction du taux de balayage alternativement que pour chaque deuxième bloc ou que pour chaque deuxième coefficient spectral réel.

8. Dispositif selon l'une des revendications précédentes,
dans lequel le moyen (12) destiné à post-traiter est réalisé de manière à additionner, pour le premier coefficient spectral partiel à indice de fréquence pair, deux coefficients spectraux réels au même indice de fréquence d'un bloc actuel et d'un bloc précédent dans le temps, et à additionner, pour le deuxième coefficient spectral partiel à l'indice de fréquence pair, deux coefficients spectraux réels à indice de fréquence inférieur de 1 du bloc actuel et du bloc précédent dans le temps.

9. Dispositif selon l'une des revendications précédentes,
dans lequel le moyen (12) destiné à post-traiter est réalisé de manière à former, pour le premier coefficient spectral partiel à indice de fréquence impair, une différence entre deux coefficients spectraux réels à l'indice de fréquence impair d'un bloc actuel et d'un bloc précédent dans le temps, et à former, pour le deuxième coefficient spectral partiel, une différence entre deux coefficients spectraux réels à indice de fréquence inférieur de 1 du bloc actuel et du bloc précédent dans le temps.

10. Dispositif selon l'une des revendications précédentes,
dans lequel le moyen (12) destiné à post-traiter est réalisé de manière à normaliser le premier et le deuxième coefficient spectral partiel chaque fois par un facteur $1 / \sqrt{2} .$

11. Dispositif selon l'une des revendications 1 à 7,
dans lequel le moyen (12) destiné à post-traiter est réalisé de manière à utiliser, comme premier coefficient spectral partiel pour un indice de fréquence, un coefficient spectral réel à l'indice de fréquence et à utiliser, pour le calcul du deuxième coefficient spectral partiel, une somme pondérée du coefficient spectral réel à indices de fréquence voisins d'un bloc actuel, d'un ou de plusieurs blocs précédents ou d'un ou plusieurs blocs suivants, au moins deux facteurs de pondération étant différents de 0.

12. Dispositif selon la revendication 11,
dans lequel le moyen (12) destiné à post-traiter est réalisé de manière à ne pas utiliser, pour le calcul du deuxième coefficient spectral partiel, le coefficient spectral réel formant le premier coefficient spectral partiel.

13. Dispositif selon la revendication 11 ou 12,
dans lequel le moyen destiné à post-traiter est réalisé de manière à appliquer, pour le calcul du deuxième coefficient spectral partiel, la règle suivante: ${q}_{k , m} = a * {u}_{k - 1 , m + 1} + \left(-b\right) * {u}_{k - 1 , m} + a * {u}_{k - 1 , m - 1} + \left(-c\right) * {u}_{k , m + 1} + c * {u}_{k , m - 1} + a * {u}_{k + 1 , m + 1} + b * {u}_{k + 1 , m} + a * {u}_{k + 1 , m - 1} ;$
où a, b, c sont des facteurs de pondération positifs ou négatifs, k-1 est un indice de fréquence actuel k moins 1, m-1 est un indice de bloc actuel m moins 1, k+1 est un indice de fréquence actuel k plus 1, m+1 est un indice de bloc actuel m plus 1, et u u_{k-1,m-1} est un coefficient spectral réel d'un bloc précédent dans le temps à indice de fréquence k-1, u_{k-1,m} est un coefficient spectral réel d'un bloc à indice de fréquence k-1, u_{k-1,m+1} est un coefficient spectral réel d'un bloc suivant dans le temps à indice de fréquence k-1, u_{k,m-1} est un coefficient spectral réel à indice de fréquence k du bloc précédent dans le temps, u_{k,m+1} est un coefficient spectral réel à l'indice de fréquence pour le bloc suivant dans le temps, u_{k+1,m-1} est un coefficient spectral réel à l'indice de fréquence k+1 du bloc précédent dans le temps, u_{k+1,m} est un coefficient spectral réel pour l'indice de fréquence k+1 du bloc actuel, et u_{k+1,m+1} est un coefficient spectral réel à l'indice de fréquence k+1 du bloc suivant dans le temps.

14. Dispositif selon la revendication 13,
dans lequel diffèrent, pour les indices de fréquence pairs et impairs k, les signes d'un ou de plusieurs facteurs de pondération.

15. Dispositif selon la revendication 13 ou 14,
dans lequel les facteurs de pondération sont réglés pour créer une courbe de fréquence désirée pour le dispositif pour générer une représentation spectrale complexe.

16. Dispositif selon l'une des revendications précédentes,
dans lequel le moyen (10) destiné à générer est réalisé de manière à effectuer une transformation cosinusoïdale discrète modifiée.

17. Dispositif selon la revendication 16,
dans lequel le moyen (10) destiné à générer est réalisé de manière à effectuer une transformation cosinusoïdale discrète modifiée avec un chevauchement de fenêtre de 50%.

18. Procédé pour générer une représentation spectrale complexe d'un signal discret dans le temps, aux étapes suivantes consistant à:
générer (10) une représentation spectrale de valeurs réelles par bloc du signal discret dans le temps, la représentation spectrale présentant des blocs successifs dans le temps, chaque bloc présentant un ensemble de coefficients spectraux réels; et
post-traiter (12) la représentation spectrale de valeurs réelles par bloc, pour obtenir une représentation spectrale approximée complexe par bloc qui présente des blocs successifs, chaque bloc présentant un ensemble de coefficients spectraux approximés complexes, un coefficient spectral approximé complexe pouvant être représenté par un premier coefficient spectral partiel et un deuxième coefficient spectral partiel, au moins le premier ou le deuxième coefficient spectral partiel pouvant être déterminé par une combinaison d'au moins deux coefficients spectraux réels adjacents dans le temps et/ou en fréquence.

19. Dispositif pour coder un signal discret dans le temps, aux caractéristiques suivantes:
un dispositif destiné à générer une représentation spectrale de valeurs réelles par bloc du signal discret dans le temps, la représentation spectrale présentant des blocs successifs dans le temps, chaque bloc présentant un ensemble de coefficients spectraux réels;
un module psycho-acoustique destiné à calculer un seuil de masquage psycho-acoustique en fonction du signal discret dans le temps;
un moyen destiné à quantifier un bloc de coefficients spectraux de valeurs réelles à l'aide du seuil de masquage psycho-acoustique,
le module psycho-acoustique présentant un moyen (12) destiné à post-traiter la représentation spectrale réelle par bloc, pour obtenir une représentation spectrale approximée complexe qui présente des blocs successifs, chaque bloc présentant un ensemble de coefficients spectraux approximés complexes, un coefficient spectral approximé complexe pouvant être représenté par un premier coefficient spectral partiel et un deuxième coefficient spectral partiel, au moins le premier ou le deuxième coefficient spectral partiel pouvant être déterminé par une combinaison d'au moins deux coefficients spectraux réels adjacents dans le temps et/ou en fréquence.

20. Procédé pour coder un signal discret dans le temps, aux étapes suivantes consistant à:
générer une représentation spectrale de valeurs réelles par bloc du signal discret dans le temps, la représentation spectrale présentant des blocs successifs dans le temps, chaque bloc présentant un ensemble de coefficients spectraux réels;
calculer un seuil de masquage psycho-acoustique en fonction du signal discret dans le temps;
quantifier un bloc de coefficients spectraux de valeurs réelles à l'aide du seuil de masquage psycho-acoustique,
à l'étape de calcul étant effectuée une étape (12) consistant à post-traiter la représentation spectrale réelle par bloc, pour obtenir une représentation spectrale approximée complexe qui présente des blocs successifs, chaque bloc présentant un ensemble de coefficients spectraux approximés complexes, un coefficient spectral approximé complexe pouvant être représenté par un premier coefficient spectral partiel et un deuxième coefficient spectral partiel, au moins le premier ou le deuxième coefficient spectral partiel pouvant être déterminé par une combinaison d'au moins deux coefficients spectraux réels adjacents dans le temps et/ou en fréquence.

21. Dispositif pour générer une représentation spectrale réelle à partir d'une représentation spectrale approximée complexe, la représentation spectrale réelle à déterminer présentant des blocs successifs dans le temps, chaque bloc présentant un ensemble de coefficients spectraux réels, la représentation spectrale approximée complexe présentant des blocs successifs dans le temps, chaque bloc présentant un ensemble de coefficients spectraux approximés complexes, un coefficient spectral approximé complexe pouvant être représenté par un premier coefficient spectral partiel et un deuxième coefficient spectral partiel, les coefficients spectraux approximés complexes étant calculés par une règle de transformation à partir des coefficients spectraux réels, la règle de transformation comprenant une combinaison d'au moins deux coefficients spectraux réels adjacents dans le temps et/ou en fréquence, pour calculer au moins le premier ou le deuxième coefficient spectral partiel d'un coefficient spectral approximé complexe, à la caractéristique suivante:
un moyen destiné à exécuter une règle de combinaison inverse à la règle de transformation (T₂), pour calculer, à partir des coefficients spectraux approximés complexes, les coefficients spectraux réels.

22. Procédé pour générer une représentation spectrale réelle à partir d'une représentation spectrale approximée complexe, la représentation spectrale réelle à déterminer présentant des blocs successifs dans le temps, chaque bloc présentant un ensemble de coefficients spectraux réels, la représentation spectrale approximée complexe présentant des blocs successifs dans le temps, chaque bloc présentant un ensemble de coefficients spectraux approximés complexes, un coefficient spectral approximé complexe pouvant être représenté par un premier coefficient spectral partiel et un deuxième coefficient spectral partiel, les coefficients spectraux approximés complexes étant calculés par une règle de transformation à partir des coefficients spectraux réels, la règle de transformation comprenant une combinaison d'au moins deux coefficients spectraux réels adjacents dans le temps et/ou en fréquence, pour calculer au moins le premier ou le deuxième coefficient spectral partiel d'un coefficient spectral approximé complexe, à l'étape suivante consistant à:
exécuter une règle de combinaison inverse à la règle de transformation (T₂), pour calculer, à partir des coefficients spectraux approximés complexes, les coefficients spectraux réels.

23. Programme d'ordinateur avec un code de programme pour réaliser le procédé selon la revendication 18, la revendication 20 ou la revendication 22 lorsque le programme est exécuté sur un ordinateur.
